# EUROPÄISCHE PATENTSCHRIFT

(11) **EP 0 285 787 B1**
(45) Veröffentlichungstag und Bekanntmachung des Hinweises auf die Patenterteilung: **10.04.1991**
(21) Anmeldenummer: 88102641.3
(22) Anmeldetag: 23.02.1988
(51) Int. Cl.: E04G 1/15, E04C 3/14

(54) **Gerüstbohle**
Scaffold plank
Planche d'échafaudage

(30) Priorität: 02.04.1987 DE 8704891 U
(43) Veröffentlichungstag der Anmeldung: 12.10.1988
(73) Patentinhaber: Moser, Karl, D-86551 Aichach (DE)
(72) Erfinder: Moser, Karl, D-86551 Aichach (DE)
(74) Vertreter: Liska, Horst, Dr.-Ing.

(56) Entgegenhaltungen:
- AT-B- 329 257
- DE-A- 2 943 530
- FR-A- 1 071 921
- GB-A- 961 344
- GB-A- 2 106 561

## Beschreibung

Die Erfindung betrifft eine Gerüstbohle gemäß dem Oberbegriff des Anspruchs 1.

Gerüstbohlen hoher Tragfähigkeit haben vielfach einen Metallrahmen, der durch Vollholzbohlen ausgefüllt oder abgedeckt ist, oder aber bestehen insgesamt aus Metall.

Für geringere Belastungsklassen ist es bekannt, Gerüstbohlen aus kreuzweise verleimtem Sperrholz in Kastenbauweise aufzubauen. Derartige Kastenbohlen umfassen zwei Sperrholz-Deckblätter, die durch mehrere, in Längsrichtung verlaufende Vollholzstege miteinander verbunden sind, und an den beiden Enden ebenfalls einen Verbund durch Vollholzleisten besitzen. Die äußeren Vollholzstege schließen bündig mit den Längskanten der Sperrholzplatten ab. Nachteilig an dieser Kastenbohle ist, daß ihr Innenraum nicht zugänglich ist, so daß Feuchtigkeitsschäden durch eingedrungenes Wasser nur schwer erkannt werden können.

Es ist Aufgabe der Erfindung, eine einfache und robuste Holzgerüstbohle hoher Tragfähigkeit zu schaffen.

Diese Aufgabe wird erfindungsgemäß durch die im Kennzeichen des Anspruchs 1 angegebenen Merkmale gelöst.

Die erfindungsgemäße Gerüstbohle besteht ausschließlich aus Schichtholz, dessen Schichten flächig miteinander verbunden, beispielsweise verleimt, sind. Die Gerüstbohle hat eine im wesentliche rechteckige, langgestreckte Bohlenplatte, die auf ihrer im Gebrauch unteren Seite mehrere zueinander parallel in Längsrichtung verlaufende Verstärkungsrippen trägt. Der Schichtaufbau sowohl der Bohlenplatte als auch der Verstärkungsrippen umfaßt jeweils mehrere unmittelbar aufeinanderfolgende Holzschichten, deren Faserrichtung in Längsrichtung der Bohlenplatte verläuft. Während die Bohlenplatte zur Queraussteifung symmetrisch zu ihrem Schichtaufbau zusätzliche Holzschichten mit in Querrichtung der Bohlenplatte verlaufender Faserrichtung umfaßt, bestehen die Versteifungsrippen zweckmäßigerweise ausschließlich aus Holzschichten mit längsverlaufender Faserrichtung. Die querverlaufenden Holzschichten der Bohlenplatte sorgen für eine ausreichende Querfestigkeit der Bohlenplatte. Zweckmäßigerweise sind nicht nur zwischen diesen querverlaufenden Holzschichten, sondern auch beiderseits außerhalb dieser Schichten jeweils mehrere unmittelbar aufeinanderfolgende Holzschichten mit längsverlaufender Faserrichtung angeordnet. Durch den symmetrischen Aufbau der Bohlenplatte werden Verwerfungen verhindert. Zugleich lassen sich außerordentlich hohe Belastungswerte erzielen, für die bei herkömmlichen Holz-Gerüstbohlen erheblich dickere Bohlenplatten erforderlich waren, oder aber aus Metall gefertigte Gerüstbohlen eingesetzt werden mußten.

Um die Festigkeit der Verbindung Platte-Rippe zu erhöhen, greifen die Verstärkungsrippen zweckmäßigerweise in komplementär geformte Längsnuten auf der Gebrauchsunterseite der Bohlenplatte ein. Vorzugsweise tragen die Verstärkungsrippen mehrere in Längsrichtung nebeneinander verlaufende Rippen, die in zugeordnete Längsnuten der Bohlenplatte eingreifen. Die Längsrippen erhöhen die Scher- und Zugbelastbarkeit der Verbindung. Die Längsnuten durchdringen jedoch lediglich die außerhalb der untersten, querverlaufenden Holzschicht gelegenen längsverlaufenden Holzschichten, um die Querbelastbarkeitseigenschaften der Bohlenplatte nicht zu verschlechtern.

Als besonders zweckmäßig hat es sich in diesem Zusammenhang erwiesen, wenn die Längsrippen bezogen auf den Schichtaufbau der Verstärkungsrippen symmetrisch angeordnet werden, insbesondere dann, wenn auch die Querschnittsform der Längsrippen symmetrisch zum Schichtaufbau liegt. Über die Längsrippen eingebrachte Kräfte lassen sich auf diese Weise besonders gleichmäßig auf die Verstärkungsrippe verteilen. Dies gilt insbesondere dann, wenn die Längsrippen im Querschnitt Trapezform haben und speziell dann, wenn die Flankenflächen der Längsrippen jeweils durch eine einzige Holzschicht gebildet werden.

In einer bevorzugten Ausgestaltung der Erfindung ist vorgesehen, daß die Verstärkungsrippen im Abstand vom Längsrand der Bohlenplatte verlaufen. Der Überstand der Bohlenplatte sorgt für ausreichende Festigkeit des Verbindungsbereichs und schützt darüberhinaus die Verstärkungsrippe vor einem schräg auftreffenden Stoß, wie er beispielsweise auftreten könnte, wenn die Gerüstbohle bei der Montage oder Demontage des Gerüsts geworfen wird oder aus größerer Höhe herunterfällt.

Im folgenden wird ein Ausführungsbeispiel der Erfindung anhand einer Zeichnung erläutert. Es zeigt:
Fig. 1 eine perspektivische Ansicht einer Gerüstbohle und
Fig. 2 eine Querschnitt-Detailansicht gemäß dem Detailkreis A in Fig. 1.

Die in Fig. 1 dargestellte Gerüstbohle umfaßt eine im wesentlichen rechteckige, langgestreckte Bohlenplatte 1, die an ihren Schmalseiten Beschläge 3 für die übliche Befestigung an Gerüstleitern oder dergleichen trägt. Einer der Beschläge 3 ist in Fig. 1 zur besseren Verdeutlichung des Gesamtaufbaus der Gerüstbohle lediglich durch eine gestrichelte Linie angedeutet. Auf der im Gebrauch unteren Seite der Bohlenplatte 1 sind mehrere, hier lediglich zwei in Längsrichtung der Bohlenplatte 1 parallel zu deren Längsrändern 5 verlaufende Verstärkungsrippen 7 angebracht. Die Verstärkungsrippen 7 verlaufen sämtlich im Abstand zu den Längskanten 5 der Bohlenplatte 1, so daß sie durch den sich ergebenden Überstand 9 vor Querstößen geschützt sind. Die Verstärkungsrippen 7 erstrecken sich im wesentlichen über die gesamte Länge der Bohlenplatte 1 und sind über ihre gesamte Länge fest mit der Bohlenplatte 1 verbunden. Die Verstärkungsrippen 7 können über ihre gesamte Länge gleichbleibenden Querschnitt haben oder aber zur Längsmitte hin mit einem sich verstärkenden Querschnitt versehen sein. Falls es die Form der Beschläge 3 erfordert, können die Längsrippen bereits vor diesen Beschlägen enden, oder sie können in den Beschlägen verankert sein.

Die Bohlenplatte 1 besteht aus einer symmetrisch aufgebauten Schichtholzplatte. Die Schichtholzplatte umfaßt zwei Holzschichten 11, deren in der Plattenebene verlaufende Fasern quer zur Längsrichtung der Bohlenplatte 1 sich erstrecken. Zwischen den Schichten 11 sind mehrere, hier drei, unmittelbar aufeinanderfolgende Holzschichten 13 vorgesehen, deren Fasern in der Plattenebene in Längsrichtung der Bohlenplatte 1 verlaufen. Auf der Oberseite der oberen Schicht 11 folgen mehrere, hier zwei, Holzschichten 15 unmittelbar aufeinander, deren in der Plattenebene verlaufende Fasern ebenfalls in Längsrichtung der Bohlenplatte 1 sich erstrecken und die obere Schicht 11 nach außen abdecken. In entsprechender Weise ist die untere Schicht 11 durch zwei unmittelbar aufeinanderfolgende Holzschichten 17 nach unten abgedeckt, deren in der Plattenebene verlaufende Fasern sich in Längsrichtung der Bohlenplatte 1 erstrecken. Der symmetrische Schichtaufbau sorgt für sehr hohe Zugbelastbarkeit in Längsrichtung und ausreichende Querbelastbarkeit. Durch den symmetrischen Aufbau wird das Verwerfen der Platte verhindert.

Die Verstärkungsrippen 7 bestehen ebenfalls aus Schicht holz mit einer Vielzahl Schichten 19, deren Fasern ausschließlich etwa parallel zur Plattenebene der Bohlenplatte 1 in deren Längsrichtung verlaufen. Die Schichten 19 folgen unmittelbar aufeinander und erstrecken sich senkrecht zur Ebene der Bohlenplatte 1. Symmetrisch zum Schichtaufbau der Verstärkungsrippen 7 sind die Verstärkungsrippen 7 mit mehreren nebeneinander in Längsrichtung der Bohlenplatte 1 verlaufenden Längsrippen 21 versehen. Die Längsrippen 21 haben, gesehen im Querschnitt, Trapezform, und greifen in komplementäre Längsnuten 23, in den die untere Schicht 11 nach unten abdeckenden Schichten 17 der Bohlenplatte 1 ein. Die Längsrippen 21 sind so angeordnet, daß ihre Querschnittsform symmetrisch zum Schichtaufbau der Verstärkungsrippen 7 liegen und insbesondere die Nutflanken jeweils eine einzige der Schichten 19 schneiden. Die Tiefe der Längsnuten 23 ist so gewählt, daß die Längsnuten im wesentlichen bis an die untere Schicht 11 heranreichen, diese Schicht jedoch nicht schwächen.

Im dargestellten Ausführungsbeispiel besteht jede der Verstärkungsrippen 7 aus elf unmittelbar aufeinanderfolgenden Schichten 19 und umfaßt drei Längsrippen 21, die sich jeweils über drei der Schichten 19 erstrecken und durch eine Schicht voneinander getrennt sind. Die Breite des Überstands 9 ist im wesentlichen gleich der Dicke des Schichtaufbaus der Verstärkungsrippen 7.

Die einzelnen Schichten der Bohlenplatte 1 und der Verstärkungsrippen 7 haben beispielsweise eine Dicke von 3 mm, so daß die Stärke der Bohlenplatte insgesamt etwa 27 mm beträgt und die Stärke der Verstärkungsrippen etwa 33 mm. Die Höhe der Verstärkungsrippen kann beispielsweise 40 mm betragen.

## Patentansprüche

1. Gerüstbohle mit einer im wesentlichen rechteckigen, langgestreckten als Schichtholzplatte ausgebildeten Bohlenplatte (1) und mehreren auf der Gebrauchsunterseite im wesentlichen über die gesamte Länge der Bohlenplatte (1) sich erstreckenden und fest mit dieser verbundenen Versteifungsrippen (7) aus Holz, **dadurch gekennzeichnet,** daß die Bohlenplatte (1) mehrere unmittelbar aufeinanderfolgende Holzschichten (13, 15, 17) mit in Längsrichtung der Bohlenplatte (1) verlaufender Faserrichtung und zumindest zwei im Schichtaufbau symmetrisch angeordnete Holzschichten (11) mit in Querrichtung der Bohlenplatte (1) verlaufender Faserrichtung aufweist und daß die Versteifungsrippen (7) ebenfalls ausschließlich aus Schichtholz bestehen und jeweils mehrere quer zur Ebene der Bohlenplatte (1) verlaufende, unmittelbar aufeinanderfolgende Holzschichten (19) mit in Längsrichtung verlaufender Faserrichtung aufweisen.

2. Gerüstbohle nach Anspruch 1, dadurch gekennzeichnet, daß die querverlaufenden Holzschichten (11) der Bohlenplatte (1) nach außen durch wenigstens eine, vorzugsweise jedoch mehrere längsverlaufende, unmittelbar aufeinanderfolgende Holzschichten (15, 17) abgedeckt sind und daß die unteren längsverlaufenden, außen gelegenen Holzschichten (17) der Bohlenplatte (1) Längsnuten (23) enthalten, in die die Versteifungsrippen (7) komplementär geformt eingreifen.

3. Gerüstbohle nach Anspruch 2, dadurch gekennzeichnet, daß die Versteifungsrippen (7) jeweils mehrere nebeneinander in Längsrichtung verlaufende Längsrippen (21) aufweisen, die in zugeordnete Längsnuten (23) der Bohlenplatte (1) eingeleimt sind.

4. Gerüstbohle nach Anspruch 3, dadurch gekennzeichnet, daß die Längsrippen (21) bezogen auf den Schichtaufbau der Verstärkungsrippen (7) symmetrisch zueinander angeordnet und/oder jeweils für sich symmetrisch ausgebildet sind.

5. Gerüstbohle nach Anspruch 4, dadurch gekennzeichnet, daß die Längsrippen (21) Trapezquerschnitt haben, dessen Flanken im wesentlichen vollständig in einer der Holzschichten der Verstärkungsrippe (7) liegen.

6. Gerüstbohle nach einem der Ansprüche 2 bis 5, dadurch gekennzeichnet, daß die Längsnuten (23) im wesentlichen bis an die unterste querverlaufende Holzschicht (11) der Bohlenplatte (1) heranreichen.

7. Gerüstbohle nach einem der Ansprüche 1 bis 6, dadurch gekennzeichnet, daß die Bohlenplatte (1) zwei querverlaufende Holzschichten (11) aufweist, an die dazwischen und nach außen jeweils mehrere unmittelbar aufeinanderfolgende längsverlaufende Holzschichten (13, 15, 17) anschließen.

8. Gerüstbohle nach einem der Ansprüche 1 bis 7, dadurch gekennzeichnet, daß die Versteifungsrippen (7) ausschließlich aus längsverlaufenden Holzschichten (19) bestehen.

9. Gerüstbohle nach einem der Ansprüche 1 bis 8, dadurch gekennzeichnet, daß die Versteifungsrippen (7) im Abstand zum Längsrand (5) der Bohlenplatte (1) angeordnet sind.

10. Gerüstbohle nach Anspruch 9, dadurch gekennzeichnet, daß der Abstand der Verstärkungsrippen (7) vom Längsrand (5) etwa gleich der Breite der Verstärkungsrippen (7) in Querrichtung der Bohlenplatte (1) ist.

## Claims

1. Scaffolding plank with a substantially rectangular, elongated plank panel (1) formed as a laminated wood panel and several stiffening ribs (7) of wood extending on the under, utilisation side substantially over the whole length of the plank panel (1) and firmly connected with the latter, characterised in that the plank panel (1) comprises several wood strata (13, 15, 17) directly succeeding one another with fibre direction extending in the longitudinal direction of the plank panel (1), and at least two wood strata (11) arranged symmetrically in laminar assembly, with fibre direction extending in the transverse direction of the plank panel (1) and in that the stiffening ribs (7) likewise consist exclusively of laminated wood and each comprise several wood strata (19) extending transversely of the plane of the plank panel (1) and directly succeeding one another, with fibre direction extending in the longitudinal direction.

2. Scaffolding plank according to Claim 1, characterised in that the transversely extending wood strata (11) of the plank panel (1) are covered to the exterior by at least one, but preferably several longitudinally extending wood strata (15, 17) directly succeeding one another, and in that the lower, longitudinally extending, outwardly placed wood strata (17) of the plank panel (1) contain longitudinal grooves (23) in which the stiffening ribs (7), of matching form, engage.

3. Scaffolding plank according to Claim 2, characterised in that the stiffening ribs (7) each comprise several longitudinal ribs (21) extending oppositely to one another in the longitudinal direction, which are glued into associated longitudinal grooves (23) of the plank panel (1).

4. Scaffolding plank according to Claim 3, characterised in that the longitudinal ribs (21) are arranged symmetrically with one another, in relation to the laminar assembly of the reinforcing ribs (7), and/or are each independently made symmetrical.

5. Scaffolding plank according to Claim 4, characterised in that the longitudinal ribs (21) have a trapezium cross-section, the flanks of which lie substantially completely in one of the wood strata of the reinforcing rib (7).

6. Scaffolding plank according to one of Claims 2 to 5, characterised in that the longitudinal grooves (23) reach substantially as far as the lowermost transversely extending wood stratum (11) of the plank panel (1).

7. Scaffolding plank according to one of Claims 1 to 6, characterised in that the plank panel (1) comprises two transversely extending wood strata (11) which are adjoined therebetween and outwardly in each case by longitudinally extending wood strata (13, 15, 17) directly following one another.

8. Scaffolding plank according to one of Claims 1 to 7, characterised in that the stiffening ribs (7) consist exclusively of longitudinally extending wood strata (19).

9. Scaffolding plank according to one of Claims 1 to 8, characterised in that the stiffening ribs (7) are arranged with spacing from the longitudinal edge (5) of the plank panel (1).

10. Scaffolding plank according to Claim 9, characterised in that the distance of the reinforcing ribs (7) from the longitudinal edge (5) is approximately equal to the width of the reinforcing ribs (7) in the transverse direction of the plank panel (1).

## Revendications

1. Madrier d'échaufaudage comportant une plaque de madrier (1) se présentant sous la forme d'une plaque de bois stratifié, à peu près rectangulaire et allongée ainsi que plusieurs raidisseurs (7) en bois s'étendant sur la face inférieure d'utilisation, à peu près sur toute la longueur de la plaque de madrier (1) et solidaires de celle-ci, caractérisé en ce que la plaque de madrier (1) comporte plusieurs couches de bois (13, 15, 17) directement superposées dont les fibres s'étendent dans la direction longitudinale de la plaque de madrier (1) et au moins deux couches de bois (11), disposées symétriquement dans la constitution des couches et dont les fibres s'étendent dans la direction transversale de la plaque de madrier (1) et en ce que les raidisseurs (7) sont aussi exclusivement constitués de bois stratifié et comportent chacun plusieurs couches de bois (19), directement superposées, s'étendant transversalement au plan de la plaque de madrier (1) dont les fibres s'étendent dans la direction longitudinale.

2. Madrier d'échaufaudage selon la revendication 1, caractérisé en ce que les couches de bois (11) transversales de la plaque de madrier (1) sont recouvertes, de l'extérieur, par au moins une, mais de préférence plusieurs couches de bois (15, 17) longitudinales, directement superposées et en ce que les couches de bois (17) inférieures longitudinales, placées à l'extérieur de la plaque de madrier (1), présentent des rainures longitudinales (23) dans lesquelles les raidisseurs (7) s'engagent, par concordance de forme.

3. Madrier d'échaufaudage selon la revendication 2, caractérisé en ce que les raidisseurs (7) comportent chacun plusieurs nervures longitudinales (21), juxtaposées longitudinalement, qui sont collées dans des rainures longitudinales (23) correspondantes de la plaque de madrier (1).

4. Madrier d'échaufaudage selon la revendication 3, caractérisé en ce que les nervures longitudinales (21) sont disposées symétriquement entre elles et/ou sont configurées symétriquement, chacune en soi, par rapport à la constitution des couches des raidisseurs (7).

5. Madrier d'échaufaudage selon la revendication 4, caractérisé en ce que les nervures longitudinales (21) ont une section transversale trapézoïdale dont les flancs se situent à peu près totalement dans l'une des couches de bois du raidisseur (7).

6. Madrier d'échaufaudage selon l'une des revendications 2 à 5, caractérisé en ce que les rainures longitudinales (23) s'étendent à peu près jusqu'à la couche de bois (11) transversale la plus basse de la plaque de madrier (1).

7. Madrier d'échaufaudage selon l'une des revendications 1 à 6, caractérisé en ce que la plaque de madrier (1) comporte deux couches de bois (11) transversales entre lesquelles et à l'extérieur de chacune desquelles se raccordent plusieurs couches de bois (13, 15, 17) longitudinales, directement superposées.

8. Madrier d'échaufaudage selon l'une des revendications 1 à 7, caractérisé en ce que les raidisseurs (7) sont exclusivement constitués de couches de bois (19) longitudinales.

9. Madrier d'échaufaudage selon l'une des revendications 1 à 8, caractérisé en ce que les raidisseurs (7) sont disposés à une certaine distance du bord longitudinal (5) de la plaque de madrier (1).

10. Madrier d'échaufaudage selon la revendication 9, caractérisé en ce que la distance séparant les raidisseurs (7) du bord longitudinal (5) est à peu près égale à la largeur des raidisseurs (7), dans la direction transversale de la plaque de madrier (1).
